# EUROPÄISCHE PATENTANMELDUNG

(11) **EP 2 442 030 A1**
(43) Veröffentlichungstag der Anmeldung: **18.04.2012**
(21) Anmeldenummer: 10187400.6
(22) Anmeldetag: 13.10.2010
(51) Int. Cl.: F23R 3/06, F23R 3/34

(54) **Axiale Stufe für einen strahlstabilisierten Brenner**

(71) Anmelder: Siemens Aktiengesellschaft, 80333 München (DE)
(72) Erfinder: Hase, Matthias, 45478 Mülheim (DE); Krebs, Werner, 45481 Mülheim an der Ruhr (DE)

(57) **Zusammenfassung**

Die Erfindung betrifft ein Verbrennungssystem (1) mit einer ersten axialen Stufe (20), umfassend eine Brennkammer (3) mit einer Brennkammerquerschnittsfläche und eine Anzahl von in der Brennkammer angeordneten Strahldüsen (8, 8', 8") mit einer Strahldüsengesamtaustrittsquerschnittsfläche, wobei eine zweite axiale Stufe (21) mit Luftdüsen (22) der ersten axialen Stufe (20) in Strömungsrichtung eines Verbrennungsgases nachgeschaltet ist und die Strahldüsen (8, 8', 8") so ausgebildet sind, dass ein Verhältnis von Brennkammerquerschnittsfläche zu Strahldüsengesamtaustrittsquerschnittsfläche mindestens 6 beträgt. Die Erfindung betrifft ferner eine Gasturbine.

## Beschreibung

Die Erfindung betrifft ein Verbrennungssystem, insbesondere einen strahlstabilisierten Brenner, und eine Gasturbine.

Auf vorgemischten Strahlflammen basierende Verbrennungssysteme bieten gegenüber drallstabilisierten Systemen aufgrund der verteilten Wärmefreisetzungszonen und der fehlenden drallinduzierten Wirbel insbesondere aus thermoakustischer Sicht Vorteile. Durch geeignete Wahl des Strahlimpulses lassen sich kleinskalige Strömungsstrukturen erzeugen, die akustisch induzierte Wärmefreisetzungsfluktuationen dissipieren und somit Druckpulsationen, die typisch für drallstabilisierte Flammen sind, unterdrücken.

Die Strahlflammen werden durch Einmischen heißer rezirkulierender Gase stabilisiert. Die Rezirkulation der Heißgase ist dabei auch von den geometrischen Abmessungen der Brennkammer und der Strahldüsen abhängig.

Bei der Untersuchung von strahlbasierten Verbrennungssystemen haben sich verschiedene Geometrien als vorteilhaft herausgestellt, die jedoch Auswirkungen auf den Einbau der Verbrennungssysteme in die Gasturbine haben können.

Beispielsweise würde eine Vergrößerung der Brennkammer des Verbrennungssystems dazu führen, dass die Erfahrungsbereiche für die Brennerkammerdurchführungen im Gehäuse der Gasturbine verlassen werden. Durch eine größere Durchführung für das Verbrennungssystem muss das Gehäuse der Gasturbine unter Umständen deutlich verändert werden, da eine größere Durchführung nur auf einem größeren Radius möglich ist. Dies würde zu einer größeren axialen Baulänge des Brennersystems führen, welche sich, aufgrund der gestiegenen Verweilzeit, wiederum negativ auf die NOx Emissionen auswirken wird.

Aufgabe der Erfindung ist es, ein Verbrennungssystem anzugeben, das einerseits eine für die Verbrennung vorteilhafte Geometrie aufweist und andererseits keine Anpassung der Verbrennungssystem-Durchführungen in der Gasturbine erfordert. Eine weitere Aufgabe der Erfindung besteht darin, eine vorteilhafte Gasturbine zur Verfügung zu stellen.

Die erste Aufgabe wird durch ein Verbrennungssystem nach Anspruch 1 gelöst. Die zweite Aufgabe wird durch eine Gasturbine nach Anspruch 14 gelöst. Vorteilhafte Weiterbildungen der Erfindung sind in den abhängigen Ansprüchen definiert. Indem bei einem Verbrennungssystem mit einer ersten axialen Stufe, umfassend eine Brennkammer mit einer Brennkammerquerschnittsfläche und eine Anzahl von in der Brennkammer angeordneten Strahldüsen mit einer Strahldüsengesamtaustrittsquerschnittsfläche, eine zweite axiale Stufe mit Luftdüsen der ersten axialen Stufe in Strömungsrichtung eines Verbrennungsgases nachgeschaltet ist und die Strahldüsen so ausgebildet sind, dass ein Verhältnis von Brennkammerquerschnittsfläche zu Strahldüsengesamtaustrittsquerschnittsfläche mindestens 6 beträgt, wird folgendes erreicht:

Bei der Untersuchung von strahlbasierten Verbrennungssystemen hat es sich als vorteilhaft herausgestellt, dass das Verhältnis der Brennkammerquerschnittsfläche zur Gesamtfläche der Strahldüsenaustritte mindestens 6 beträgt. Insbesondere ist der Faktor 6 vorteilhaft für die Vermeidung von verbrennungsinduzierten Instabilitäten.

Für momentan eingesetzte Verbrennungssysteme ist dieser Faktor zum Teil deutlich kleiner. Um den Druckverlust über die Strahldüsen nicht zu verändern, müsste daher die Brennkammerquerschnittsfläche vergrößert werden, was größere Durchführung für das Verbrennungssystem im Gehäuse der Gasturbine erfordern würde.

Die Erfindung löst das Problem durch den Einsatz einer zweiten axialen Stufe, durch die ein Anteil der Brennerluft strömt. Weitere Stufen sind denkbar.

Die Hauptstufe des Brenners kann entsprechend dem Anteil der Brennerluft durch die axiale Stufe kleiner gestaltet werden, ohne dass die vorteilhaften Größenverhältnisse zwischen Düsenaustrittfläche und Brennkammerdurchmesser aufgegeben werden müssen oder der Durchmesser der Brennerdurchführung geändert werden muss.

Es ist vorteilhaft, wenn das Verhältnis von Brennkammerquerschnittsfläche zu Strahldüsengesamtaustrittsquerschnittsfläche mindestens 8 beträgt, da verbrennungsinduzierte Instabilitäten noch sicherer unterdrückt werden.

Ganz besonders vorteilhaft ist es, wenn das Verhältnis von Brennkammerquerschnittsfläche zu Strahldüsengesamtaustrittsquerschnittsfläche mindestens 10 beträgt.

Vorteilhafter Weise sind im Hinblick auf niedrige NOx-Werte in der zweiten axialen Stufe Brennstoffdüsen angeordnet, damit nicht die gesamte Brennstoffmenge über die erste axiale Stufe der Brennkammer zugeführt werden muss.

In einer vorteilhaften Ausführungsform der Erfindung sind der zweiten axialen Stufe zwischen 10 und 50 % der Brennerluft zuführbar.

Insbesondere ist es vorteilhaft, wenn der zweiten axialen Stufe zwischen 20 und 30 % der Brennerluft zuführbar sind.

In einer weiteren vorteilhaften Ausführungsform liegt ein Verhältnis aus dem Abstand zwischen Strahldüsenaustritt der ersten axialen Stufe und Luftdüsenaustritt der zweiten axialen Stufe und dem Durchmesser einer Strahldüse der ersten axialen Stufe zwischen 6 und 25. Es ist besonders vorteilhaft, wenn dieses Verhältnis zwischen 8 und 15 liegt. Zweckmäßiger Weise sind die Luftdüsen der zweiten axialen Stufe in Strömungsrichtung eines Verbrennungsgases geneigt. Weiterhin ist es zweckmäßig, wenn auch die Brennstoffdüsen in Strömungsrichtung eines Verbrennungsgases geneigt sind. Somit wird ein Blockieren der Strömung der Verbrennungsgase aus der ersten axialen Stufe am Ort der Eindüsung von Luft und Brennstoff in der zweiten axialen Stufe vermieden.

Es ist zweckmäßig, wenn Brennstofflanzen am stromaufwärtigen Ende der Strahldüsen angeordnet sind.

Um eine homogene Verbrennung zu erzielen, ist es zweckmäßig, wenn die Strahldüsen ringförmig angeordnet sind, insbesondere, wenn sie ringförmig um eine Mittelachse der Brennkammer angeordnet sind.

Die axiale Stufe kann als vorgemischte, teilvorgemischte oder nicht-vorgemischte Stufe ausgeführt werden, wobei eine gewisse Vormischung zur Verringerung der NOx Emissionen vorteilhaft ist. Es können in Kombination mit der strahlbasierten Hauptstufe auch mehr als eine axiale Stufe zum Einsatz kommen. Dabei unterscheiden sich die unterschiedlichen Stufen in ihren axialen Positionen.

Die erfindungsgemäße Gasturbine umfasst wenigstens ein Verbrennungssystem nach der Erfindung. Die erfindungsgemäße Gasturbine hat dieselben Vorteile wie das erfindungsgemäße Verbrennungssystem.

Die Erfindung wird beispielhaft anhand der Zeichnungen näher erläutert. Es zeigen schematisch und nicht maßstäblich:
- Figur 1: einen Längsschnitt durch eine erste axiale Stufe einer zylindrischen Brennkammer des Verbrennungssystems,
- Figur 2: einen Längsschnitt durch den stromaufwärtigen Teil der ersten axialen Stufe,
- Figur 3: einen Schnitt durch ein Verbrennungssystem senkrecht zu einer Mittelachse auf Höhe der ersten axialen Stufe,
- Figur 4: einen Schnitt durch ein alternatives Verbrennungssystem senkrecht zu einer Mittelachse auf Höhe der ersten axialen Stufe und
- Figur 5: ein Verbrennungssystem mit erster und zweiter axialer Stufe.

Die Figur 1 zeigt schematisch und beispielhaft einen Schnitt durch einen Teil eines Verbrennungssystems 1. Die Mittelachse ist durch die Bezugsziffer 2 gekennzeichnet. Die Brennkammer 3 des Verbrennungssystems 1 umfasst eine Rückwand 4, einen zylindrischen Wandbereich 5 und einen Ausgang 6. An den Ausgang 6 kann beispielsweise eine Turbine angeschlossen sein. An der Rückwand 4 ist mindestens eine Pilotbrennstoffdüse 7 nahe der Mittelachse 2 angeordnet. Weiterhin ist an der Rückwand 4 eine Anzahl von Strahldüsen 8 ringförmig um diese Mittelachse 2 herum angeordnet. Diese bilden einen Strahldüsenring 9.

Durch die Strahldüsen 8 wird ein vorgemischtes oder nicht vorgemischtes Luft-Brennstoff-Gemisch in die Brennkammer 3 eingedüst. Die Strömungsrichtung des Luft-Brennstoff-Gemisches ist durch die Bezugsziffer 10 gekennzeichnet. Die Verbrennung des Luft-Brennstoff-Gemisches im Inneren der Brennkammer 3 ist als Flamme 11 gekennzeichnet. Das bei der Verbrennung entstehende Heißgas wird in Strömungsrichtung zum Ausgang 6 der Brennkammer 3 geleitet. Ein Teil des Heißgases rezirkuliert in der Brennkammer 3. Die Strömungsrichtung des Rezirkulationsstromes ist durch die Bezugsziffer 12 gekennzeichnet.

Die Figur 2 zeigt schematisch einen Schnitt durch einen stromaufwärts des in Figur 1 beschriebenen Ausschnitts gelegenen Teils eines erfindungsgemäßen Verbrennungssystems 1 in Längsrichtung, also entlang der Mittelachse 2 des Verbrennungssystems 1.

Die Strahldüse 8 ist strömungstechnisch mit einem Kompressor verbunden. Die von dem Kompressor kommende Druckluft 13 wird über einen Ringspalt 14 zur Strahldüse 8 geleitet. In dem Fall, dass die Druckluft 13 durch den Ringspalt 14 der Strahldüse 8 zugeführt wird, strömt die komprimierte Luft durch den Ringspalt 14 parallel zur Strahldüse 8. Die Luft 13 wird dann an der Rückwand 15 des Verbrennungssystems 1 um 180° umgelenkt und strömt anschließend durch die Strahldüse 8 in die Brennkammer 3. Die Strömungsrichtung der Luft innerhalb der Strahldüse 8 ist durch einen Pfeil 16 gekennzeichnet.

Zusätzlich oder alternativ zu einer Zufuhr der Druckluft durch den Ringspalt 14 kann die von dem Kompressor kommende Druckluft auch durch eine Öffnung 17, die in dem Gehäuse 18 des Verbrennungssystems 1 radial in Bezug auf die Mittelachse 2 angeordnet ist, zugeleitet werden. Die Strömungsrichtung der durch die Öffnung 17 strömenden Druckluft ist durch einen Pfeil 19 gekennzeichnet. In diesem Fall wird die Druckluft anschließend um 90° umgelenkt und strömt dann durch die Strahldüse 8 in die Brennkammer 3.

Das erfindungsgemäße Verbrennungssystem 1 kann grundsätzlich auch ohne äußeres Gehäuse 18 ausgestaltet sein. In diesem Fall kann die Druckluft direkt in das "Plenum", also den Bereich zwischen der Rückwand 15 und einem Einlass der Strahldüse 8, strömen. Das erfindungsgemäße Verbrennungssystem 1 kann weiterhin auch ohne die Rückwand 15 ausgestaltet sein.

Brennstoff kann beispielsweise durch in der Figur 2 nicht gezeigte Brennstoffdüsen/Lanzen, die stromauf der Strahldüsen 8 angeordnet sind, in die Strahldüsen eingedüst werden. Im Inneren der Strahldüse 8 bildet sich durch das Eindüsen des Brennstoffes in die durch die Strahldüse 8 strömende Druckluft 16 ein Brennstoff-Luft-Gemisch aus, welches die Strahldüse 8 in Richtung der Brennkammer 3 verlässt.

Die Figur 3 zeigt schematisch einen Schnitt durch ein Verbrennungssystem 1 senkrecht zu einer Mittelachse 2. Strahldüsen 8 sind im Wesentlichen ringförmig angeordnet und bilden einen Strahldüsenring 9. Jede Strahldüse 8 weist dabei einen kreisförmigen Querschnitt auf. Außerdem kann das Verbrennungssystem 1 einen Pilotbrenner umfassen.

Die Figur 4 zeigt eine alternative Strahldüsenanordnung. Die Strahldüsen 8 weisen jeweils einen kreisförmigen Querschnitt auf, wobei die äußeren Strahldüsen 8' eine gleich große oder größere Querschnittsfläche besitzen als die inneren Strahldüsen 8". Die äußeren Strahldüsen 8' sind im Wesentlichen ringförmig angeordnet und bilden einen äußeren Ring. Die inneren Strahldüsen 8" sind ebenfalls ringförmig angeordnet. Die inneren Strahldüsen 8" bilden einen inneren Ring, der konzentrisch zu dem äußeren Strahldüsenring angeordnet ist.

Die Figuren 3 und 4 zeigen lediglich Beispiele für die Anordnung von Strahldüsen 8, 8', 8" innerhalb eines Verbrennungssystems 1. Selbstverständlich sind alternative Anordnungen, ebenso wie die Verwendung einer anderen Anzahl an Strahldüsen 8, 8', 8" möglich.

Figur 5 zeigt das erfinderische Verbrennungssystem 1 mit erster und zweiter axialer Stufe 20, 21. Die erste axiale Stufe 20 entspricht im Aufbau den in den vorhergehenden Figuren beschriebenen Vorrichtungen. Zusätzlich zur ersten Stufe 20 umfasst das Verbrennungssystem 1 eine in Strömungsrichtung der Verbrennungsgase stromabwärts angeordnete zweite axiale Stufe 21 mit Luftdüsen 22 und Brennstoffdüsen 23. Dadurch kann in der ersten axialen Stufe 20 die Menge des Luftstroms reduziert werden. Dies führt dazu, dass bei gleich bleibendem Druckverlust in der Strahldüse 8, diese nun eine kleinere Strahldüsenaustrittsquerschnittsfläche aufweist, so dass auch das Verhältnis von Brennkammerquerschnittsfläche zu Strahldüsengesamtaustrittsquerschnittsfläche sich vergrößert und einem vorteilhaften Wert von mindestens 6 oder größer, d.h. beispielsweise 8 oder 10, annähert. Luftdüsen 22 und Brennstoffdüsen 23 können senkrecht zur Strömungsrichtung der Verbrennungsgase aus der ersten axialen Stufe 20 oder etwas in Richtung der Strömungsrichtung der Verbrennungsgase geneigt sein, so dass eine Eindüsung mit der Strömung erfolgt.

## Patentansprüche

1. Verbrennungssystem (1) mit einer ersten axialen Stufe (20), umfassend eine Brennkammer (3) mit einer Brennkammerquerschnittsfläche und eine Anzahl von in der Brennkammer angeordneten Strahldüsen (8, 8', 8") mit einer Strahldüsengesamtaustrittsquerschnittsfläche, **dadurch gekennzeichnet, dass** eine zweite axiale Stufe (21) mit Luftdüsen (22) der ersten axialen Stufe (20) in Strömungsrichtung eines Verbrennungsgases nachgeschaltet ist und die Strahldüsen (8, 8', 8") so ausgebildet sind, dass ein Verhältnis von Brennkammerquerschnittsfläche zu Strahldüsengesamtaustrittsquerschnittsfläche mindestens 6 beträgt.

2. Verbrennungssystem (1) nach Anspruch 1, wobei das Verhältnis von Brennkammerquerschnittsfläche zu Strahldüsengesamtaustrittsquerschnittsfläche mindestens 8 beträgt.

3. Verbrennungssystem (1) nach einem der Ansprüche 1 oder 2, wobei das Verhältnis von Brennkammerquerschnittsfläche zu Strahldüsengesamtaustrittsquerschnittsfläche mindestens 10 beträgt.

4. Verbrennungssystem (1) nach einem der vorhergehenden Ansprüche, wobei in der zweiten axialen Stufe (21) (23) Brennstoffdüsen angeordnet sind.

5. Verbrennungssystem (1) nach einem der vorhergehenden Ansprüche, wobei der zweiten axialen Stufe (21) zwischen 10 und 50 % der Brennerluft zuführbar sind.

6. Verbrennungssystem (1) nach Anspruch 5, wobei der zweiten axialen Stufe (21) zwischen 20 und 30 % der Brennerluft zuführbar sind.

7. Verbrennungssystem (1) nach einem der vorhergehenden Ansprüche, wobei ein Verhältnis aus dem Abstand zwischen Strahldüsenaustritt der ersten axialen Stufe (20) und Luftdüsenaustritt (22) der zweiten axialen Stufe (21) und dem Durchmesser einer Strahldüse (8, 8', 8") zwischen 6 und 25 ist.

8. Verbrennungssystem (1) nach Anspruch 7, wobei das Verhältnis zwischen 8 und 15 liegt.

9. Verbrennungssystem (1) nach einem der vorhergehenden Ansprüche, wobei die Luftdüsen (22) in Strömungsrichtung eines Verbrennungsgases geneigt sind.

10. Verbrennungssystem (1) nach Anspruch 4, wobei die Brennstoffdüsen (23) in Strömungsrichtung eines Verbrennungsgases geneigt sind.

11. Verbrennungssystem (1) nach einem der vorhergehenden Ansprüche, wobei Brennstofflanzen am stromaufwärtigen Ende der Strahldüsen (8,8', 8") angeordnet sind.

12. Verbrennungssystem (1) nach einem der vorhergehenden Ansprüche, wobei die Strahldüsen (8, 8',8") ringförmig angeordnet sind.

13. Verbrennungssystem (1) nach Anspruch 12, wobei die Strahldüsen (8, 8',8") ringförmig um eine Mittelachse (2) der Brennkammer (3) angeordnet sind.

14. Gasturbine, die wenigstens ein Verbrennungssystem (1) nach einem der vorhergehenden Ansprüche umfasst.
